# FASCICULE DE BREVET EUROPEEN

(11) **EP 2 932 480 B1**
(45) Date de publication et mention de la délivrance du brevet: **08.08.2018**
(21) Numéro de dépôt: 13802970.7
(22) Date de dépôt: 11.12.2013
(51) Int. Cl.: G07D 7/00, G07D 7/12

(54) **PROCÉDÉ POUR VÉRIFIER L'AUTHENTICITÉ D'UN DOCUMENT DE SÉCURITÉ**
VERFAHREN ZUR PRÜFUNG DER AUTHENTIZITÄT EINES SICHERHEITSDOKUMENTS
METHOD FOR CHECKING THE AUTHENTICITY OF A SECURITY DOCUMENT

(30) Priorité: 14.12.2012 FR 1262083
(43) Date de publication de la demande: 21.10.2015
(73) Titulaire: Oberthur Fiduciaire SAS, 75008 Paris (FR)
(72) Inventeur: DERMILLY, Ella, F-35510 Cesson Sevigne (FR); LE BOZEC, Hubert, F-35135 Chantepie (FR); REAU, Régis, F-78350 Les Loges en Josas (FR); GILLOT, Julien, F-35410 Veneffles (FR); BORDE, Xavier, F-35410 Osse (FR)
(74) Mandataire: Regimbeau
(86) Numéro de dépôt international: PCT/EP2013/076152
(87) Numéro de publication internationale: WO 2014/090839

(56) Documents cités:
- WO-A1-03/053980
- GB-A- 2 272 861
- US-A- 5 118 349
- US-A- 5 618 063

## Description

La présente invention est relative à un procédé pour vérifier l'authenticité d'un document de sécurité.

La présente invention trouve une application, notamment dans le domaine de l'industrie fiduciaire et plus particulièrement dans la fabrication de documents de sécurité.

On entend par l'expression « document de sécurité », un document, par exemple en papier, qui inclut en son sein et/ou est revêtu de moyens permettant d'en sécuriser la fabrication, de manière à en rendre la reproduction frauduleuse impossible, à tout le moins particulièrement complexe, et d'en assurer l'authentification.

Dans le domaine technique des documents de sécurité, la protection contre la contrefaçon est réalisée grâce notamment à un ensemble d'éléments intégrés ou appliqués au support.

Ces éléments de sécurité sont classés selon plusieurs niveaux de sécurités. On répartit ainsi usuellement les sécurités selon trois niveaux.

Les éléments de sécurité de type luminescents sont connus de l'homme de l'art. Les encres fluorescentes, phosphorescentes à une ou multiple longueur d'onde d'excitation sont largement utilisées dans le domaine de l'impression de sécurité. Les équipements de contrôle de telles encres sont également largement connus et utilisés par le grand public.

L'utilisation et la diffusion massive de ces encres notamment dans des secteurs autres que l'impression fiduciaire (pharmacie, peintures décoratives, jouets, etc.) a facilité leur approvisionnement via des voies non sécurisées (par exemple internet) rendant leur contrefaçon plus aisée.

Les documents US 5 118 349 et WO 2003/053980 notamment, font mention de l'usage de terres rares.

Un certain nombre de composés purement organiques, possédant la propriété de mécanochromisme de luminescence ont été décrits dans la littérature. Dans une revue récente (Chem. Soc. Rev. 2012, DOI: 10.1039/C2CS35016E), ces composés sont présentés.

Les composés, dits « multi-stimuli », répondant à deux ou plusieurs stimuli sont plus rares et aucun ne répond à la fois à deux propriétés physicochimiques réversibles et distinctes, à savoir le mécanofluorochromisme et le thermofluorochromisme qui peuvent s'exercer soit de manière indépendante, soit de manière complémentaire. Or, ces deux propriétés peuvent s'avérer intéressantes en particulier pour rendre encore plus difficile la fabrication frauduleuse de document de sécurité.

Par exemple un dérivé du diphényldibenzofulvene (Adv. Mater. 2011, 23, 3261-3265) est fluorescent vert (500 nm), quand il est pur et à l'état solide. Suite à une perturbation mécanique, cette fluorescence est éteinte. Il y a donc perte de la propriété de fluorescence. La fluorescence verte est recouvrée spontanément à température ambiante. La perte de fluorescence est également observée en chauffant le composé à l'état pur à 90°C. Pour revenir à la couleur verte initiale, le composé nécessite un chauffage jusqu'à sa température de fusion (148°C) puis un refroidissement rapide. Ces propriétés sont incompatibles avec une utilisation comme constituant d'une encre ou d'un vernis fiduciaire.

En effet, il est préférable de ne pas chauffer la surface du support (composé + support en phase liquide) à une température équivalente ou supérieure au point de fusion du composé. A cette température, le composé passe en phase liquide et peut réagir avec le support, c'est à dire le matériau, par exemple le billet de banque sur lequel il est apposé. En revenant à l'état solide (à température ambiante), le composé peut changer d'organisation structurale et ainsi perdre ses propriétés au sein du support.

On connait par ailleurs par le document WO-A-2011/068537 une famille de composés qui comprend notamment le composé de formule suivante

Une composition qui le contient possède un effet mécanochromique réversible.

Partant de ce produit, le présent demandeur a mis en avant le fait qu'une composition le contenant répond à la fois à deux propriétés physicochimiques réversibles et distinctes précitées, à savoir le mécanofluorochromisme et le thermofluorochromisme qui peuvent s'exercer soit de manière indépendante soit de manière complémentaire.

Ainsi, la présente invention se rapporte à un procédé pour vérifier l'authenticité d'un document de sécurité, notamment fiduciaire, qui comporte au moins une zone avec, en son sein ou en surface de cette zone, un composé mécano luminescent réversible de formule :
où R représente une chaîne alkyle comprenant 1 à 12 atomes de carbone,
procédé qui comprend une étape dans laquelle on soumet ladite zone à un rayonnement ultraviolet de sorte que la totalité de ladite zone est visible à l'oeil nu sous une première couleur fluorescente,
caractérisé par le fait qu'il comprend également une étape qui consiste en un chauffage d'au moins ladite zone à une température d'au moins 50°C, sans la soumettre à la moindre friction ou sollicitation mécanique, la révélation de l'authenticité dudit document étant confirmée par le passage de la dite première couleur à une seconde couleur fluorescente, différente de la première.

Selon d'autres caractéristiques non limitatives et avantageuses de l'invention, prises isolément ou en combinaison quelconque :
- la température à laquelle est soumise le composé est inférieure à sa température de fusion ;
- ladite température est comprise entre 50 et 250°C ;
- ledit chauffage de ladite zone à ladite température est opéré pendant une durée comprise entre 1 et 10 secondes ;
- il comprend, préalablement à ladite étape de chauffage, une étape au cours de laquelle on soumet une partie de ladite zone à un effort de friction, de sorte que cette partie passe de ladite première couleur fluorescente à ladite seconde couleur fluorescente ;
- ledit composé réversible précité est en surface, et 'on l'utilise alors qu'il est intégré au sein d'une encre ou d'un vernis ;
- il est mis en oeuvre avec un document de sécurité dans lequel ledit composé est recouvert par un vernis, vernis qui recouvre par ailleurs en totalité ou partiellement les impressions figurant sur ce document de sécurité;
- il est mis en oeuvre avec un document de sécurité dans lequel ledit composé est recouvert par un film continu en matériau polymère, destiné à recouvrir en totalité ou partiellement les impressions figurant sur le document de sécurité.

D'autres caractéristiques et avantages de l'invention apparaîtront à la lecture de la description détaillée qui va suivre. Elle sera faite en référence aux dessins annexés dans lesquels :
- les figures 1 à 3 sont des vues partielles de dessus d'un billet de banque représenté dans plusieurs états différents correspondant au procédé de l'invention ;
- la figure 4 est un diagramme présentant les différents phénomènes mis en oeuvre conformément à l'invention ;

Aux figures 1 à 3 est représenté schématiquement, vue de face, un document de sécurité qui consiste en un billet de banque 1. Il pourrait toutefois s'agir d'un autre type de document de sécurité tel qu'un visa ou un passeport. Il s'agit donc d'un simple exemple de réalisation.

Pour des raisons de facilité de lecture des figures, seule la valeur monétaire du billet, en l'occurrence la valeur "10" a été représentée sur cette face visible 2 qui est par exemple la face recto. Bien entendu, ce qui est dit pour la face recto peut être valable pour la face verso 3.

Toute ou partie des moyens de sécurité habituellement utilisés dans le domaine fiduciaire (hologramme, fil de sécurité, filigrane, etc.) peuvent être intégrés dans ce billet, mais n'y sont volontairement pas représentés.

Comme indiqué plus haut, la présente invention se rapporte à un procédé pour vérifier l'authenticité d'un document de sécurité, notamment fiduciaire, qui comporte au moins une zone avec, en son sein ou en surface de cette zone, un composé mécano luminescent réversible de formule : où R représente une chaîne alkyle comprenant 1 à 12 atomes de carbone.

Le procédé de synthèse d'une telle famille de composés est connu en soi, et est notamment décrit dans le document WO-A-2011/068537 précité.

Une composition de type encre ou vernis peut être confectionnée, en faisant usage d'une matrice "taille-douce" incolore ou pratiquement incolore appelée en termes du métier "blanc transparent", notamment disponible auprès de la société SICPA.

Cette matrice est principalement constituée d'huiles végétales siccatives, de solvants, de résines et d'additifs (charges, siccatifs).

Un composé répondant à la formule I ci-dessus est introduit dans une telle matrice à un taux compris entre 1 et 10% en poids. Préférentiellement ce taux est de 5%.

Cette encre ou ce vernis est ensuite apposé sur le papier fiduciaire constitutif du billet de banque 1 selon l'une des méthodes connues de l'homme du métier.

Dans l'exemple des figures 1 à 3, il s'agit d'un aplat constituant une zone 4 de forme ovale.

Bien entendu, d'autres formes de zones peuvent être envisagées et leur nombre peut être variable.

Selon sa structure (variation de la longueur de la chaine R) et de la nature de la matrice (encre taille douce, encre offset, vernis), le composé I peut présenter différentes couleurs de fluorescence sous irradiation UV (symbolysé R sur les figures).

Par exemple, pour un taux de 5% en poids, le composé I comportant 12 atomes de carbone présente une fluorescence de couleur bleue dans une encre taille douce, alors que le composé I avec 6 atomes de carbone présente une fluorescence verte dans cette même matrice. Cette couleur, référencée C1 à la figure 1 est homogène sur tout le vernis ou l'encre.

Cette situation, connue de l'état de la technique, correspond à l'état A de la figure récapitulative 4.

Pour ces deux composés, dès lors que l'on soumet une partie de la zone 4 à une friction (par exemple à l'aide de la tranche d'une pièce de monnaie, d'un objet contendant, etc.). La fluorescence passe de la couleur C1 bleue à la couleur C2 jaune (figure 2).

En référence à la figure 4, ceci correspond au passage de l'état A à l'état B. Il est donc possible "d'écrire" sur la surface et de révéler "l'écriture" réalisée par irradiation UV.

Le changement de couleur de fluorescence est observé uniquement dans la partie perturbée mécaniquement. Le caractère réversible de cette propriété fait que "l'écriture" s'efface d'elle-même à température ambiante en quelques minutes ou en quelques secondes en chauffant (30-50°C), comme le montre la figure 4.

Selon l'invention, il est possible d'améliorer encore la vérification de l'authenticité du document de sécurité en mettant en oeuvre une étape de chauffage d'au moins ladite zone 4 à une température d'au moins 50°C.

En effet, pour ces composés, un apport de chaleur permet d'induire un changement de la couleur de fluorescence sur toute la surface soumise à ce stimulus thermique. C'est la situation de la figure 3 et cela correspond au passage de l'état A à l'état C de la figure 4.

Un arrêt du chauffage puis une reprise de celui-ci à une température de l'ordre de 30 à 50°C permet de revenir à l'état A.

Il est à noter que l'état C, bien que fluorescent, ne présente plus la propriété de mécanofluorochromisme. Autrement dit, même si la zone est soumise à une friction, elle ne change pas localement de couleur.

La zone 4 présentant l'état B représenté à la figure 4 (obtenu par friction) peut être chauffée (à au moins 50°C) afin de passer à l'état C. Le retour à l'état initial A se fait par la méthode précitée de chauffage à faible température (30°-50°C).

Le temps de chauffage à ladite température supérieure à 50°C est généralement compris entre 1 et 10 secondes.

Bien entendu, il est important que la température atteinte par la zone 4 soit inférieure à la température de fusion du composé I.

Ainsi, la température de fusion du produit pur dans lequel R=C₁₂H₂₅ est de 158°C.

Cette température est variable en fonction de la longueur du groupement R.

Le présent procédé permet d'obtenir un changement significatif de couleur de fluorescence, soit par friction, soit par apport de chaleur, ainsi qu'une perte de la propriété de mécanofluorochromisme par chauffage.

Dans le domaine fiduciaire, il est courant d'appliquer sur le document de sécurité un vernis, qui recouvre en totalité ou partiellement les impressions et/ou autres éléments de sécurité figurant sur le document.

Dans une variante, on applique un film continu en matériau polymère, destiné à recouvrir en totalité ou partiellement les impressions figurant sur le document de sécurité.

Dans les deux cas, ce revêtement a une fonction protectrice.

Pour autant que l'épaisseur de ce revêtement ne soit pas trop importante, les phénomènes expliqués plus haut sont constatés, malgré la présence dudit revêtement.

Sur le plan pratique, l'homme de la rue ou le commerçant pourra constater la fluorescence de la zone à l'aide d'une lampe UV et vérifier par friction, le changement de couleur.

Il pourra être mis à disposition des banques un appareil combinant une lampe UV et un moyen de chauffage pour mettre en oeuvre le présent procédé.

Un tel appareil peut également être intégré au sein d'une machine automatique de tri de billets.

Bien entendu, des outils simples tels qu'un sèche-cheveux ou un décapeur thermique peuvent être utilisés.

## Revendications

1. Procédé pour vérifier l'authenticité d'un document de sécurité (1), notamment fiduciaire, qui comporte au moins une zone (4) avec, en son sein ou en surface de cette zone, un composé mécano luminescent réversible de formule :
où R représente une chaîne alkyle comprenant 1 à 12 atomes de carbone,
procédé qui comprend une étape dans laquelle on soumet ladite zone (4) à un rayonnement ultraviolet (R) de sorte que la totalité de ladite zone est visible à l'oeil nu sous une première couleur fluorescente (C1),
**caractérisé par le fait qu'**il comprend également une étape qui consiste en un chauffage d'au moins ladite zone (4) à une température d'au moins 50°C, sans la soumettre à la moindre friction ou sollicitation mécanique, la révélation de l'authenticité dudit document (1) étant confirmée par le passage de la dite première couleur (C1) à une seconde couleur fluorescente (C2), différente de la première.

2. Procédé selon la revendication 1, **caractérisé par le fait que** la température à laquelle est soumise le composé est inférieure à sa température de fusion.

3. Procédé selon la revendication 1, **caractérisé par le fait que** ladite température est comprise entre 50 et 250°C.

4. Procédé selon l'une des revendications précédentes, **caractérisé par le fait que** ledit chauffage de ladite zone (4) à ladite température est opéré pendant une durée comprise entre 1 et 10 secondes.

5. Procédé selon l'une des revendications précédentes, **caractérisé par le fait qu'**il comprend, préalablement à ladite étape de chauffage, une étape au cours de laquelle on soumet une partie de ladite zone (4) à un effort de friction, de sorte que cette partie passe de ladite première couleur fluorescente (C1) à ladite seconde couleur fluorescente (C2).

6. Procédé selon l'une des revendications précédentes, dans lequel ledit composé réversible précité est en surface, **caractérisé par le fait qu'**on l'utilise alors qu'il est intégré au sein d'une encre ou d'un vernis.

7. Procédé selon l'une des revendications précédentes, **caractérisé en ce qu'**il est mis en oeuvre avec un document de sécurité dans lequel ledit composé est recouvert par un vernis, vernis qui recouvre par ailleurs en totalité ou partiellement les impressions figurant sur ce document de sécurité (1).

8. Procédé selon l'une des revendications précédentes **caractérisé en ce qu'**il est mis en oeuvre avec un document de sécurité dans lequel ledit composé est recouvert par un film continu en matériau polymère, destiné à recouvrir en totalité ou partiellement les impressions figurant sur le document de sécurité (1).

## Patentansprüche

1. Verfahren zur Prüfung der Authentizität eines Sicherheitsdokuments (1), vor allem eines Wertpapiers, das mindestens eine Zone (4) mit einer in oder auf der Oberfläche dieser Zone reversiblen mechanischlumineszierenden Verbindung der Formel
aufweist, wobei R eine Alkylkette mit 1 bis 12 Kohlenstoffatomen darstellt,
wobei das Verfahren einen Schritt umfasst, bei dem die Zone (4) einer ultravioletten Strahlung (R) derart ausgesetzt wird, dass die Gesamtheit der Zone mit dem bloßen Auge in einer ersten fluoreszierenden Farbe (C1) zu sehen ist,
**dadurch gekennzeichnet, dass** es ebenfalls einen Schritt umfasst, der in einer Erwärmung mindestens der Zone (4) auf eine Temperatur von mindestens 50 °C besteht, ohne diese einer Reibung oder mechanischen Beanspruchung auszusetzen, wobei die Feststellung der Authentizität des Dokuments (1) durch den Übergang der ersten Farbe (C1) in eine zweite fluoreszierende Farbe (C2) festgestellt wird, die sich von der ersten unterscheidet.

2. Verfahren nach Anspruch 1, **dadurch gekennzeichnet, dass** die Temperatur, der die Verbindung ausgesetzt wird, unter ihrer Schmelztemperatur liegt.

3. Verfahren nach Anspruch 1, **dadurch gekennzeichnet, dass** die Temperatur zwischen 50 und 250 °C inklusive liegt.

4. Verfahren nach einem der vorangehenden Ansprüche, **dadurch gekennzeichnet, dass** die Erwärmung der Zone (4) auf die Temperatur während einer Dauer zwischen 1 und 10 Sekunden inklusive erfolgt.

5. Verfahren nach einem der vorangehenden Ansprüche, **dadurch gekennzeichnet, dass** es vor dem Schritt des Erwärmens einen Schritt umfasst, bei dem ein Teil der Zone (4) einer Reibungskraft ausgesetzt wird, so dass dieser Teil von der ersten fluoreszierenden Farbe (C1) in die zweite fluoreszierende Farbe (C2) wechselt.

6. Verfahren nach einem der vorangehenden Ansprüche, wobei die vorgenannte reversible Verbindung auf der Oberfläche ist, **dadurch gekennzeichnet, dass** sie verwendet wird, wenn sie in eine Tinte oder in einen Lack integriert ist.

7. Verfahren nach einem der vorangehenden Ansprüche, **dadurch gekennzeichnet, dass** es mit einem Sicherheitsdokument umgesetzt wird, in welchem die Verbindung von einem Lack bedeckt ist, wobei der Lack im Übrigen die Druckmotive, die auf diesem Sicherheitsdokument (1) sind, ganz oder teilweise bedeckt.

8. Verfahren nach einem der vorangehenden Ansprüche, **dadurch gekennzeichnet, dass** es mit einem Sicherheitsdokument umgesetzt wird, in welchem die Verbindung von einem kontinuierlichen Film aus Polymermaterial bedeckt ist, der bestimmt ist, die Druckmotive, die auf dem Sicherheitsdokument (1) sind, ganz oder teilweise zu bedecken.

## Claims

1. A method for checking the authenticity of a security document (1), notably a fiduciary document, which includes at least one area (4) with, within it or at the surface of this area, a reversible mechanoluminescent compound of formula:
wherein R represents an alkyl chain comprising 1 to 12 carbon atoms,
a method which comprises a step in which said area (4) is subject to ultraviolet radiation (R) so that the totality of said area is visible to the naked eye under a first fluorescent color (C1),
**characterized by** the fact that it also comprises a step which consists in heating at least said area (4) to a temperature of at least 50°C, without submitting it to the least friction or mechanical stress, disclosure of the authenticity of said document (1) being confirmed by switching from said first color (C1) to a second fluorescent color (C2), different from the first.

2. The method according to claim 1, **characterized by** the fact that the temperature to which is subject the compound, is less than its melting temperature.

3. The method according to claim 1, **characterized by** the fact that said temperature is comprised between 50 and 250°C.

4. The method according to one of the preceding claims, **characterized by** the fact that said heating of said area (4) to said temperature is performed for a period comprised between 1 and 10 seconds.

5. The method according to one of the preceding claims, **characterized by** the fact that it comprises, before said heating step, a step during which a portion of said area (4) is subject to a frictional force, so that this portion switches from said first fluorescent color (C1) to said second fluorescent color (C2).

6. The method according to one of the preceding claims, wherein said aforementioned reversible compound is at the surface, **characterized by** the fact that it is used when it is integrated within an ink or varnish.

7. The method according to one of the preceding claims, **characterized in that** it is applied with a security document wherein said compound is covered by a varnish, a varnish which moreover completely or partly covers the prints appearing on this security document (1).

8. The method according to one of the preceding claims, **characterized in that** it is applied with a security document wherein said compound is covered by a continuous film in polymeric material intended to completely or partly cover the prints appearing on the security document (1).
